# EUROPÄISCHE PATENTSCHRIFT

(11) **EP 1 194 653 B1**
(45) Veröffentlichungstag und Bekanntmachung des Hinweises auf die Patenterteilung: **02.04.2003**
(21) Anmeldenummer: 00949292.7
(22) Anmeldetag: 07.07.2000
(51) Int. Cl.: E02D 13/06

(54) **VORRICHTUNG ZUR KONTROLLE DER VERHAKUNG VON ZWEI SPUNDBOHLENSCHLÖSSERN**
DEVICE FOR CONTROLLING THE HOOKING OF TWO SHEET PILE LOCKS
DISPOSITIF POUR CONTROLER L'ACCROCHAGE DE DEUX DISPOSITIFS DE BLOCAGE DE PALPLANCHES

(30) Priorität: 09.07.1999 DE 19931977
(43) Veröffentlichungstag der Anmeldung: 10.04.2002
(73) Patentinhaber: ISPC SARL( International Sheet Piling Company S.a.r.l.), 4009 Esch-sur-Alzette (LU)
(72) Erfinder: LOSTER, Peter, D-94360 Mitterfels (DE)
(74) Vertreter: Schmitt, Armand
(86) Internationale Anmeldenummer: EP0006484
(87) Internationale Veröffentlichungsnummer: WO01004423

(56) Entgegenhaltungen:
- EP-A- 0 141 463
- FR-A- 2 646 188
- NL-A- 7 908 262
- US-A- 3 803 577

## Beschreibung

Die vorliegende Erfindung betrifft eine Vorrichtung zur Kontrolle der Verhakung von zwei Spundbohlenschlössern, wobei das erste Schloss eine Schlosskammer aufweist in die ein komplementäres Schlossteil des zweiten Schlosses zwecks einwandfreier Verhakung eindringen muss.

Beim Einbringen von Spundbohlen in schwierigen Böden ist es wichtig zuverlässig nachweisen zu können, dass eine einwandfreie Verhakung zwischen zwei Spundbohlenschlössern erfolgt ist, das heißt, dass es nicht zu einem sogenannten Schlosssprung gekommen ist.

Ein Schlosssprung-Detektorsystem ist z.B. aus der EP 0 141 463 bekannt. Der Detektor ist in Form eines Rohres ausgebildet, das sich durch die Schlosskammer hindurcherstreckt, wobei seine beiden Enden in gegenüberliegenden Wänden der Schlosskammer verankert sind. In dem Rohr sind zwei elektrisch leitende Signaldrähte mit Hilfe von Epoxydharz festgelegt und an einem Ende kurzgeschlossen. Über eine Anschlussleitung, die entlang des ersten Schlosses bis zur Erdoberfläche verlegt ist, sind die Signaldrähte an eine Spannungsquelle angeschlossen, so dass ein geschlossener Stromkreis gebildet wird. Bei einwandfreier Verhakung der beiden Schlösser wird der Detektor durch das vordringende komplementäre Schlossteil des zweiten Schlosses in der Schlosskammer des ersten Schlosses durchtrennt. Hierbei wird der geschlossene Stromkreis unterbrochen, was als Nachweis einer einwandfreien Verhakung gewertet wird. Bei einem Schlosssprung hingegen ist das vordringende komplementäre Schlossteil des zweiten Schlosses nicht mehr in der Lage den Detektor in der Schlosskammer des ersten Schlosses zu durchtrennen. Ein geschlossener Stromkreis nach dem Einbringen der zweiten Spundbohle wird somit als Nachweis eines Schlosssprungs gewertet.

Dieses Detektorsystem aus der EP 0 141 463 weist jedoch schwerwiegende Unzulänglichkeiten auf. Kommt es z.B. in der Anschlussleitung des Detektors zu einem Kurzschluss, so wird unveränderlich ein intakter Detektor angezeigt. Nach dem Einbringen der zweiten Spundbohle muss man folglich davon ausgehen, dass es zu einem Schlosssprung gekommen ist, obschon eine einwandfreie Durchtrennung des Detektors stattgefunden haben kann. Kommt es hingegen in der Endphase des Einbringens der zweiten Spundbohle zu einem Bruch in der Anschlussleitung des Detektors, so kann die hieraus erfolgende Unterbrechung des Stromkreises fälschlicherweise als "durchtrennter Detektor" gewertet werden. In beiden Fällen gelangt kann man folglich zu einer falschen Schlussfolgerung über den Zustand der Verhakung der beiden Spundbohlenschlösser gelangen. Hierzu ist weiterhin anzumerken, dass sowohl Kurzschlüsse als auch Brüche in der Anschlussleitung des Detektors in der Praxis relativ häufig sind, so dass mit dem Detektorsystem aus der EP 0 141 463 das Risiko falscher Schlussfolgerungen betreffend die Verhakung von zwei Spundbohlenschlössern relativ hoch ist.

Aufgabe der vorliegenden Erfindung ist es folglich eine Vorrichtung zur Kontrolle der Verhakung von zwei Spundbohlenschlössern zu schaffen, die zuverlässigere Schlussfolgerungen ermöglicht. Diese Aufgabe wird erfindungsgemäß durch eine Vorrichtung nach Anspruch 1 gelöst. Weitere Ausgestaltungen der Erfindung sind Gegenstand der Unteransprüche.

Eine erfindungsgemäße Vorrichtung zur Kontrolle einer einwandfreien Verhakung von zwei Spundbohlenschlössern umfasst einen Detektor der in der Schlosskammer des ersten Schlosses derart angeordnet ist, dass er bei einwandfreier Verhakung der beiden Schlösser durch das komplementäre Schlossteil des zweiten Schlosses durchtrennt wird. Ein elektrischer Stromkreis ermöglicht hierbei die Durchtrennung des Detektors festzustellen. Entsprechend einem wichtigen Aspekt der vorliegenden Erfindung umfasst dieser elektrische Stromkreis im Detektor eine Schaltung, die vor dem Durchtrennen des Detektors einen ersten Impedanzwert aufweist und nach dem Durchtrennen des Detektors einen zweiten Impedanzwert aufweist, wobei die beiden Impedanzwerte sich deutlich vom Impedanzwert eines Kurzschlusses, bzw. einer Unterbrechung des Stromkreises außerhalb der Schaltung unterscheiden. Durch Auswerten einer elektrischen Messung des Stromkreises, lässt sich bei der erfindungsgemäßen Vorrichtung also eindeutig unterscheiden ob: (a) der Detektor in der Schlosskammer noch intakt ist oder (b) ein Kurzschluss vorliegt, bzw. (c) der Detektor in der Schlosskammer durchtrennt ist oder (d) ein Kabelbruch vorliegt. Durch eine eindeutige Unterscheidung dieser vier Fälle können natürlich weitaus zuverlässigere Aussagen über ein einwandfreies Verhaken, bzw. einen Schlosssprung gemacht werden.

In einer ersten Ausgestaltung der Erfindung umfasst der Detektor ein Ende aus einem ferromagnetischen Werkstoff, das in der Schlosskammer des ersten Schlosses derart angeordnet ist, dass es bei einwandfreier Verhakung der beiden Schlösser durch das komplementäre Schlossteil des zweiten Schlosses vom restlichen Detektor abgetrennt wird. Die Schaltung im restlichen Detektor weist hierbei eine induktives Schaltelement auf, dessen Induktivität durch das Abtrennen des ferromagnetischen Endes des Detektors verändert wird.

In einer zweiten Ausgestaltung umfasst der Detektor ein Ende mit einem Permanentmagneten, das in der Schlosskammer des ersten Spundbohlenschlosses derart angeordnet ist, dass es bei einwandfreier Verhakung der beiden Spundbohlenschlösser durch das komplementäre Schlossteil des zweiten Spundbohlenschlosses vom restlichen Detektor abgetrennt wird. Bei dieser Ausgestaltung weist der elektrische Stromkreis im restlichen Detektor eine Schaltung auf, die auf eine Magnetfeldänderung anspricht, welche durch das Abtrennen des Permanentmagneten hervorgerufen wird.

Sowohl in der ersten, als auch in der zweiten Ausgestaltung zeichnet sich die erfindungsgemäße Vorrichtung vor allem dadurch aus, dass beim Durchtrennen des Detektors die elektrische Schaltung nicht freigelegt wird, sondern im restlichen Detektor eingekapselt bleibt, so dass die Gefahr eines anschließenden Kurzschlusses im Detektor quasi ausgeschlossen ist. Hierdurch ist dieser Detektor auch hervorragend für einen Einsatz in leitfähiger Umgebung, wie z.B. im Salzwasser, geeignet.

In einer einfachen jedoch zuverlässigen Ausführung, weist die Schaltung im Detektor z.B. einen magnetbetätigten Miniaturschalter mit Parallelwiderstand und Reihenwiderstand auf. Der Miniaturschalter wird durch den Magneten vorzugsweise in offener Stellung gehalten, so dass der Widerstand der Schaltung gleich der Summe des Parallelwiderstands und des Reihenwiderstands ist. Sobald der Magnet vom restlichen Detektor abgetrennt ist, schließt der magnetbetätigte Miniaturschalter. Der Parallelwiderstand ist jetzt kurzgeschlossen, so dass der Widerstand der Schaltung jetzt gleich dem Reihenwiderstand ist. Es ist natürlich ebenfalls vorstellbar, die Schaltung mit einem Miniaturschalter herzustellen der durch den Magneten in geschlossener Stellung gehalten wird.

In einer dritten Ausgestaltung umfasst der Detektor ebenfalls ein Ende, das in der Schlosskammer des ersten Schlosses derart angeordnet ist, dass es bei einwandfreier Verhakung der beiden Schlösser durch das komplementäre Schlossteil des zweiten Schlosses vom restlichen Detektor abgetrennt wird. Bei dieser Ausgestaltung umfasst der elektrische Stromkreis im Detektor eine Widerstandsschaltung, die im abtrennbaren Ende des Detektors einen Abschlusswiderstand aufweist. Diese Widerstandsschaltung umfasst im restlichen Detektor einen ersten Widerstand und einen zweiten Widerstand, wobei der zweite Widerstand in Reihe mit dem Abschlusswiderstand geschaltet ist, und der erste Widerstand zu der Reihenschaltung von Abschlusswiderstand und zweitem Widerstand parallel geschaltet ist. Diese Schaltung ermöglicht durch eine Widerstandsmessung eindeutig zu unterscheiden ob: (a) der Detektor in der Schlosskammer noch intakt ist; (b) ein Kurzschluss in der Anschlussleitung vorliegt; (c) ein Kurzschluss an der Trennstelle im Detektor vorliegt; (d) der Detektor in der Schlosskammer ordnungsgemäß durchtrennt ist; oder (e) ein Kabelbruch der Anschlussleitung vorliegt.

Zusätzlich kann der Widerstandsschaltung eine Diode derart unmittelbar vorgeschaltet sein, dass ein Gleichstrom die Widerstandsschaltung lediglich in einer Richtung durchfließen kann. Hierdurch kann durch eine Polungsumkehr der Versorgungsspannung festgestellt werden ob ein Isolationsfehler in der Anschlussleitung vorliegt. Weiterhin kann mit dieser Schaltung der Einfluss des Isolationsfehlers auf die Widerstandsmessung kompensiert werden.

Der Abschlusswiderstand im abtrennbaren Ende des Detektors und die Widerstandsschaltung im restlichen Detektor sind über zwei Stromleiter miteinander verbunden, die nach dem Durchtrennen des Detektors zumindest teilweise freigelegt sind. Im leitfähiger Umgebung, wie zum Beispiel im Salzwasser, herrscht zwischen den beiden freiliegenden Stromleitern ein relativ niedriger Übergangswiderstand, der auf einen Kurzschluss an der Trennstelle schließen lassen könnte. Um eine solche Fehlinterpretation auszuschließen, sind die zwei Stromleiter vorteilhaft derart ausgebildet, dass sie unter Spannung im Salzwasser relativ schnell eine elektrische Isolierschicht ausbilden. Hierdurch steigt der Übergangswiderstand zwischen den zwei Stromleitern relativ schnell an, wodurch sich ein Kurzschluss an der Trennstelle schon nach kurzer Zeit sicher ausschließen lässt.

Eine erfindungsgemäße Vorrichtung umfasst bevorzugt eine spezielle Auswerteinheit welche mindestens eine elektrische Größe des Stromkreises kontinuierlich misst und auf Basis der gemessenen Werte unterschiedliche Betriebszustände unmittelbar anzeigt, bzw. zur weiteren Auswertung oder zur Anzeige weiterleitet. Diese Auswerteinheit kann gänzlich oberhalb der Geländeoberkante angeordnet sein. Sie kann jedoch auch eine Überbodenund eine Unterbodeneinheit umfassen. Die Unterbodeneinheit ist hierbei in unmittelbarer Nähe des Detektors, bzw. im Detektor selbst angeordnet. Sie ist eine aktive Baugruppe welche mindestens eine elektrische Größe des Stromkreises kontinuierlich misst, eine Vorauswertung dieser Messung vornimmt und auf Basis dieser Vorauswertung festgelegte Signale (z.B. festgelegte digitale Signale oder festgelegte Frequenzsignale) an die Überbodeneinheit sendet. Die Überbodeneinheit wertet dann diese Signale der Unterbodeneinheit aus und ordnet ihnen entsprechende Zustände zu, die anschließend angezeigt werden.

Eine solche Auswerteinheit ist vorteilhaft derart ausgelegt, dass sie nach einer erfolgten Widerstandsänderung der Schaltung im Detektor den Widerstandsmesswert während einer vorgegebenen Zeit auf Stabilität überprüft, so dass z.B. der vorbeschriebene Anstieg des Übergangswiderstandes in leitfähiger Umgebung, wie z.B. im Salzwasser, erfasst wird. Ein Kurzschluss an der Trennstelle lässt sich auf diese Art und Weise z.B. eindeutig von einer einwandfreien Durchtrennung des Detektors im Salzwasser unterschieden.

In einer erfindungsgemäßen Vorrichtung mit Anschlussleitung umfasst eine solche Auswerteinheit vorzugsweise mindestens Anzeigen für folgende Zustände: a) Detektor ist in Ordnung; b) Durchtrennung des Detektors ist erfolgt; c) Anschlussleitung ist unterbrochen; d) Kurzschluss in der Anschlussleitung. Bei einer Detektorschaltung mit freiliegenden Stromleitern im durchtrennten Detektor soll sie zusätzlich noch Anzeigen für einen Kurzschluss an der Trennstelle, bzw. für einen unstabilen, bzw. ansteigenden, Widerstandsmesswert aufweisen.

Der Detektor ist vorteilhaft durch eine Sollbruchstelle in einen Detektorsockel und in einen Detektorkopf unterteilt, wobei der Detektorsockel am ersten Schloss befestigt ist, und der Detektorkopf freitragend in die Schlosskammer des ersten Schlosses hineinragt. Bei einwandfreier Verhakung der beiden Schlösser wird der Detektorkopf durch das komplementäre Schlossteil des zweiten Schlosses vom Detektorsockel sicher an der Sollbruchstelle abgeschert.

Im folgenden werden nun verschiedene Ausgestaltungen der Erfindung anhand der beiliegenden Figuren beschrieben. Es zeigen:
- Fig. 1: einen schematischen Querschnitt durch zwei verhakte Spundbohlenschlösser mit einem eingebauten Detektor, der zu einer erfindungsgemäßen Vorrichtung gehört;
- Fig. 2: einen schematischen Längsschnitt durch zwei verhakte Spundbohlenschlösser mit einem eingebauten Detektor mit Permanentmagneten, vor dem Abscheren des Permanentmagneten;
- Fig. 3: die Anordnung der Fig. 2, nachdem Abscheren des Permanentmagneten;
- Fig. 4: ein Schaltschema eines Detektors der Fig. 2;
- Fig. 5: ein Schaltschema einer alternativen Ausgestaltung eines Detektors;
- Fig. 6: das Schaltschema der Fig. 5 nach einwandfreier Durchtrennung des Detektors;
- Fig. 7: das Schaltschema der Fig. 5 nach Kurzschluss in einer Anschlussleitung;
- Fig. 8: das Schaltschema der Fig. 5 nach Kabelbruch in einer Anschlussleitung;
- Fig. 9: das Schaltschema der Fig. 5 nach Kurzschluss an der Trennstelle;
- Fig. 10: eine Ausgestaltungsvariante des Schaltschemas der Fig. 5;
- Fig. 11: eine Draufsicht auf eine Platine mit der Schaltung der Fig. 10.

In Fig. 1 erkennt man zwei verhakte Spundbohlenschlösser 10 und 12. Das erste Schloss 10 ist Teil einer Spundbohle die bereits in den Boden eingetrieben ist. Das zweite Schloss 12 ist Teil einer Spundbohle die gerade in den Boden eingetrieben wird, wobei das erste Schloss 10 eine Schlosskammer 14 aufweist, in die ein komplementäres Schlossteil 16 des zweiten Schlosses 12 eindringt.

Mit dem Bezugszeichen 18 ist ein Detektor bezeichnet der Bestandteil einer erfindungsgemäßen Vorrichtung zur Kontrolle einer einwandfreien Verhakung der zwei Spundbohlenschlösser 10 und 12 ist und am Fußende der ersten Spundbohle 10 angeordnet ist. Dieser Detektor 18 umfasst einen bolzenförmigen Körper der durch eine Sollbruchstelle, welche z.B. durch eine umlaufende Nut 20 ausgebildet wird, in einen Detektorsockel 22 und in einen Detektorkopf 24 unterteilt wird. Der Detektorsockel 22 ist in einer seitlichen Bohrung 23 im ersten Schloss 10 derart befestigt, dass er freitragend in die Schlosskammer 14 des ersten Schlosses 10 hineinragt. Wie man in Fig. 1 erkennt, ist der Detektorkopf 24 hierbei in der Schlosskammer 14 derart angeordnet, dass er durch das in die Schlosskammer 14 eindringende Schlossteil 16 an der Sollbruchstelle 20 abgeschert wird. Eine solche Abscherung erfolgt jedoch nur falls das Schlossteil 16 bis zum Detektor 18 in der Schlosskammer 14 geführt ist. In anderen Worten, falls es zu einem sogenannten Schlosssprung kommt, bei dem das Schlossteil 16 aus der Schlosskammer 14 springt, bleibt der Detektor 18 intakt.

In den Figuren 2 bis 4 ist eine erste Ausführung eines solchen Detektors 18 gezeigt. Bei dieser Ausführung ist im Detektorkopf 24 ein Permanentmagnet 26 angeordnet. Im Detektorsockel 22 ist eine elektrische Schaltung 28 angeordnet die auf eine Magnetfeldänderung anspricht, welche durch das Abtrennen des Detektorkopfs 24 mit dem Permanentmagneten 26 hervorgerufen wird (siehe Fig. 3). Eine Anschlussleitung 30, die in einem Schutzrohr (nicht gezeigt) entlang dem Schloss 10 bis zur Geländeoberkante verläuft, verbindet die Schaltung 28 mit einer elektronischen Auswerteinheit 32 an der Geländeoberkante. Diese Auswerteinheit 32 könnte sich jedoch auch, wie weiter oben beschrieben, aus einer Überbodeneinheit und einer Unterbodeneinheit zusammensetzen.

Eine vorteilhafte Ausgestaltung dieser Schaltung 28 wird jetzt anhand der Fig. 4 beschrieben. Sie umfasst einen magnetbetätigten Miniaturschalter 34 mit einem Parallelwiderstand 36 (mit dem Widerstandswert R1) und einem Reihenwiderstand 38 (mit dem Widerstandswert R2). Der Miniaturschalter wird durch den Magneten vorzugsweise in offener Stellung gehalten, so dass der an den Anschlusspunkten 40', 40" gemessene Widerstand der Schaltung 28 gleich der Summe von R1 und R2 ist. Dieser erste Widerstandswert, dem der Zustand "Detektor ist noch intakt" zugeordnet ist, ist hierbei deutlich kleiner als ein "unendlicher" Widerstand bei einem Kabelbruch und zugleich deutlich größer als ein Kurzschlusswiderstand in der Anschlussleitung 30, so dass sich durch eine Widerstandsmessung im Auswertgerät 32, der Zustand "Detektor ist noch intakt" eindeutig vom Zustand "Kurzschluss in der Anschlussleitung", bzw. vom Zustand "Kabelbruch" unterscheiden lässt. Sobald der Detektorkopf 24 mit dem Permanentmagneten 26 abgetrennt wird, schließt der magnetbetätigte Miniaturschalter 34. Der Widerstand R1 ist jetzt kurzgeschlossen, so dass der Widerstand der Schaltung gleich R2 ist. Dieser zweite Widerstandswert, dem der Zustand "Detektor ist durchtrennt" zugeordnet ist, ist ebenfalls deutlich größer als ein Kurzschlusswiderstand jedoch auch deutlich kleiner als der Widerstandswert R1+R2, so dass sich durch eine Widerstandsmessung im Auswertgerät 32, der Zustand "Detektor ist durchtrennt" eindeutig von den Zuständen "Kurzschluss in der Anschlussleitung", "Detektor ist noch intakt" und "Kabelbruch" unterscheiden lässt.

Mit der Referenzzahl 42 ist eine Diode bezeichnet, die derart in die Schaltung 28 eingebaut ist, dass ein Gleichstrom lediglich in einer Richtung durch die Schaltung 28 fließen kann. Hierdurch kann durch eine Polungsumkehr der Versorgungsspannung festgestellt werden ob ein Isolationsfehler in der Anschlussleitung vorliegt der zu Fehlauswertungen führen könnte. Wie im Zusammenhang mit Fig. 10 noch eingehender erklärt wird, kann hierdurch der Widerstand der Schaltung 28 trotz Isolationsfehler in der Anschlussleitung 30 ermittelt werden.

Man beachte, dass in der Figur 3, d.h. nach dem Abscheren des Detektorkopfes 24, die Schaltung 28 noch immer einwandfrei im Detektorsockel eingekapselt ist, so dass die Gefahr eines anschließenden Kurzschlusses im Detektor quasi ausgeschlossen ist, und der Detektor 18 auch ohne Probleme in leitfähiger Umgebung, wie z.B. im Salzwasser, arbeitet.

Anhand der Figuren 5 bis 9 wird jetzt eine zweite Ausführung eines Detektors für eine erfindungsgemäße Vorrichtung beschrieben. In Figur 5 ist dieser Detektor mit einer unterbrochenen Linie 18' angedeutet. Die Sollbruchstelle zwischen Detektorsockel 22 und dem abtrennbaren Detektorkopf 24 ist in den Figuren 5 bis 10 mit einer Trennlinie 20' angedeutet.

Bei dieser Ausführung des Detektors umfasst der elektrische Stromkreis, der den Detektor auf Durchtrennung überwacht, eine Widerstandsschaltung 28' mit drei Widerständen R1, R2 und R3. Die Widerstände R1 und R2 sind im Detektorsockel angeordnet. Der Widerstand R3 ist hingegen als Abschlusswiderstand im Detektorkopf 24 angeordnet, der bei einer einwandfreien Verhakung der Schlösser 10, 12 abgeschert werden soll.

In Fig. 5 misst die Auswerteinheit 32 einen Widerstandswert Ra = RL+[R1*(R2+R3)/(R1+R2+R3)], wobei RL der Leitungswiderstand der Anschlussleitung 30 ist. Diesem Widerstandswert Ra ist der Zustand "Detektor ist intakt" zugeordnet.

In Fig. 6 ist der Detektor nach dem Abscheren des Detektorkopfs 24 dargestellt. Die Auswerteinheit 32 misst jetzt einen Widerstandswert Rb = RL+R1. Diesem Widerstandswert Rb ist der Zustand "Detektor ist einwandfrei durchtrennt" zugeordnet.

in Fig. 7 ist ein Kurzschluss in der Anschlussleitung dargestellt. Die Auswerteinheit 32 misst jetzt einen Widerstandswert Rc = RL*, der in der Größenordnung des des Leitungswiderstands RL liegt. Diesem Widerstandswert Rc ist der Zustand "Kurzschluss in der Anschlussleitung" zugeordnet.

In Fig. 8 ist eine Unterbrechung in der Anschtussleitung dargestellt. Die Auswerteinheit 32 misst jetzt einen "unendlichen" Widerstand Rd. Diesem Widerstandswert Rd ist der Zustand "Kabelbruch" zugeordnet.

In Fig. 9 ist ein metallischer Kurzschluss der freiliegenden Stromleiter an der Trennstelle 20' dargestellt. Die Auswerteinheit 32 misst jetzt einen Widerstand Re = RL+[R1*R2/(R1+R2)]. Diesem Widerstandswert Re ist der Zustand "Kurzschluss an der Trennstelle" zugeordnet.

Beim Einsatz in Salzwasser kommt es nach dem Abtrennen des Detektorkopfes 24 an der Trennstelle 20' zu einem "Kurzschluss" (bzw. einem niedrigen Übergangswiderstand) durch das Salzwasser. Es ist jedoch anzumerken, dass in diesem Falle trotzdem eine Unterscheidung des Zustands "Kurzschluss an der Trennstelle" vom Zustand "Detektor ist einwandfrei durchtrennt" möglich ist. Hierzu werden die Stromleiter, die den Abschlusswiderstand R3 im Detektorkopf 24 und die Widerstandsschaltung R1, R2 im restlichen Detektorsockel 22 miteinander verbinden, aus einem Material hergestellt, das in Salzwasser unter Spannung sehr schnell (d.h. z.B. in weniger als einer Minute) eine elektrische Isolierschicht ausbildet. Ein solches Material ist zum Beispiel Kupfer. Durch die rasche Bildung der elektrischen Isolierschicht auf den freiliegenden Stromleitern im Salzwasser, nimmt der Übergangswiderstand zum Salzwasser schnell zu, wodurch sich ein Kurzschluss an der Trennstelle nach einiger Zeit sicher ausschließen lässt, und die einwandfreie Abscherung des Detektorkopfes 24 als solches erkannt wird.

Es bleibt anzumerken, dass in der Schaltungen der Fig. 5, die Widerstände R1, R2 und R3 derart auszuwählen sind, dass die vordefinierten Widerstandswerte Ra, Rb, Rc, Rd und Re weit genug auseinanderliegen um sie eindeutig voneinander zu unterscheiden. Die Zustände "Detektor ist intakt", "Detektor ist einwandfrei durchtrennt", "Kurzschluss in der Anschlussleitung", "Kabelbruch", "Kurzschluss an der Trennstelle" sind folglich auch nicht einem diskreten Widerstandswert, sondern einem Widerstandsbereich zugeordnet. Die vorgenannten Zustände werden durch die Auswerteinheit 32 angezeigt, falls sich der gemessene Widerstand in einem vordefinierten Widerstandsbereich befindet.

Fig. 10 zeigt eine Widerstandsschaltung wie in Fig. 5 mit einer zusätzlichen Diode 44. Rx stellt einen Übergangswiderstand zwischen den beiden Drähten der Anschlussleitung 30 dar, der sich z.B. bei einem Isolationsfehler der Anschlussleitung 30 in leitfähiger Umgebung ergibt. Die Diode bewirkt, dass ein Strom durch die Widerstandsschaltung in einer Richtung fließen kann, nicht jedoch in der entgegengesetzten Richtung. In der gezeigten Polung misst die Auswerteinheit 32 den Strom Is+Ix. Wird die Polung umgekehrt, so misst die Auswerteinheit 32 lediglich den Strom Ix. Der Strom Is kann also durch Differenzbildung der beiden Messungen ermittelt werden. Ein Isolationsfehler in der Anschlussleitung 30 verhindert folglich nicht die Ermittlung des Widerstandswertes der Detektorschaltung.

Fig. 11 zeigt eine Platine 50 mit einer Schaltung wie sie z.B. in Figur 10 gezeigt ist. Man beachte, dass die Platine durch eine Perforation 52 unterteilt ist, wobei der Abschlusswiderstand R3 auf der einen Seite und die restliche Schaltung auf der anderen Seite der Perforation 52 liegt. Man erkennt, dass zwei Leiterbahnen 54', 54" zwischen den Löchern der Perforation 52 hindurchführen, um den Abschlusswiderstand R3 mit der restlichen Schaltung zu verbinden. Auf beiden Seiten der Perforation 52 sind diese Leiterbahnen 54', 54" durch Lötaugen 56', 58', bzw. 56", 58" an der Platine 50 fixiert. Diese Fixierung stellt sicher, dass die Leiterbahnen 54', 54" bereits bei kleinen Verformungen der Platine 50 reißen. Die Platine 50 wird derart in den Detektorkörper eingebaut, dass die Perforation 52 im Bereich der Sollbruchstelle 20 liegt. In Fig. 11 wird die Beanspruchung der Platine 50 beim Durchscheren des Detektors 18 durch die beiden Pfeile 60, 60' angedeutet. Man beachte in diesem Zusammenhang, dass die hochkantige Anordnung der Platine 50 im Detektor 18 ebenfalls ein einwandfreies Zerreißen Leiterbahnen 54', 54" begünstigt.

## Patentansprüche

1. Vorrichtung zur Kontrolle einer einwandfreien Verhakung von zwei Spundbohlenschlössern (10, 12), wobei das erste Schloss (10) eine Schlosskammer (14) aufweist in die ein komplementäres Schlossteil (16) des zweiten Schlosses (12) eindringt, umfassend:
einen Detektor (18) der in der Schlosskammer (14) des ersten Schlosses (10) derart angeordnet ist, dass er bei einwandfreier Verhakung der beiden Schlösser (10, 12) durch das komplementäre Schlossteil (16) des zweiten Schlosses (12) durchtrennt wird;
einen elektrischen Stromkreis zum Feststellen der Durchtrennung des Detektors (18);
**dadurch gekennzeichnet, dass**
der elektrische Stromkreis im Detektor eine Schaltung (28, 28') umfasst, die vor dem Durchtrennen des Detektors (18) einen ersten Impedanzwert aufweist und nach dem Durchtrennen des Detektors (18) einen zweiten Impedanzwert aufweist, wobei die beiden Impedanzwerte sich deutlich vom Impedanzwert eines Kurzschlusses, bzw. einer Unterbrechung des Stromkreises außerhalb der Schaltung unterscheiden.

2. Vorrichtung nach Anspruch 1, **dadurch gekennzeichnet, dass**
der Detektor (18) ein Ende (24) aus einem ferromagnetischen Werkstoff umfasst, das in der Schlosskammer (14) des ersten Schlosses (10) derart angeordnet ist, dass es bei einwandfreier Verhakung der beiden Schlösser (10, 12) durch das komplementäre Schlossteil (16) des zweiten Schlosses (12) vom restlichen Detektor (22) abgetrennt wird; und
die Schaltung im restlichen Detektor (22) eine induktives Schaltelement auf deren Induktivität durch das Abtrennen des ferromagnetischen Endes (24) verändert wird.

3. Vorrichtung nach Anspruch 1, **dadurch gekennzeichnet, dass**
der Detektor (18) ein Ende (24) mit einem Permanentmagneten (26) umfasst, das in der Schlosskammer (14) des ersten Schlosses (10) derart angeordnet ist, dass es bei einwandfreier Verhakung der beiden Schlösser (10, 12) durch das komplementäre Schlossteil (16) des zweiten Schlosses (12) vom restlichen Detektor (22) abgetrennt wird; und
der elektrische Stromkreis im restlichen Detektor (22) eine Schaltung (28) aufweist die auf eine Magnetfeldänderung anspricht, welche durch das Abtrennen des Permanentmagneten (26) hervorgerufen wird.

4. Vorrichtung nach Anspruch 3, **dadurch gekennzeichnet, dass** die Schaltung (28) die auf die Magnetfeldänderung anspricht, einen magnetbetätigten Miniaturschalter (34) mit Parallelwiderstand (36) und Reihenwiderstand (38) aufweist.

5. Vorrichtung nach Anspruch 1, **dadurch gekennzeichnet, dass**
der Detektor (18) ein Ende (24) umfasst, das in der Schlosskammer (14) des ersten Schlosses (10) derart angeordnet ist, dass es bei einwandfreier Verhakung der beiden Schlösser (10, 12) durch das komplementäre Schlossteil (16) des zweiten Schlosses (12) vom restlichen Detektor (22) abgetrennt wird; und
der elektrische Stromkreis eine Widerstandsschaltung (28') umfasst, die im abtrennbaren Ende des Detektors einen Abschlusswiderstand (R3) aufweist.

6. Vorrichtung nach Anspruch 5, **dadurch gekennzeichnet, dass** die Widerstandsschaltung (28') im restlichen Detektor (22) einen ersten Widerstand (R1) und einen zweiten Widerstand (R2) aufweist, wobei der zweite Widerstand (R2) in Reihe mit dem Abschlusswiderstand (R3) und der erste Widerstand (R1) zu der Reihenschaltung von Abschlusswiderstand (R3) und zweitem Widerstand (R2) parallel geschaltet ist.

7. Vorrichtung nach Anspruch 5 oder 6, **dadurch gekennzeichnet, dass** der Widerstandsschaltung (28') eine Diode (44) derart unmittelbar vorgeschaltet ist, dass ein Gleichstrom die Widerstandsschaltung (28') lediglich in einer Richtung durchfließen kann.

8. Vorrichtung nach einem der Ansprüche 4 bis 6, **dadurch gekennzeichnet, dass** der Abschlusswiderstand (R3) im abtrennbaren Ende (24) des Detektors (18) und die Widerstandsschaltung im restlichen Detektor (22) über zwei Stromleiter miteinander verbunden sind, die in Salzwasser relativ schnell eine elektrische Isolierschicht ausbilden.

9. Vorrichtung nach einem der Ansprüche 5 bis 8, **dadurch gekennzeichnet, dass** Widerstandsschaltung auf einer Platine (50) angeordnet ist, die durch eine Perforation (52) unterteilt ist, wobei der Abschlusswiderstand (R3) auf der einen Seite und die restliche Schaltung auf der anderen Seite der Perforation (52) liegt, und zwei Leiterbahnen (54', 54") zwischen den Löchern der Perforation (52) hindurchführen, um den Abschlusswiderstand (R3) mit der restlichen Schaltung zu verbinden.

10. Vorrichtung nach Anspruch 9, **dadurch gekennzeichnet, dass** die beiden Leiterbahnen (54', 54") auf beiden Seiten der Perforation (52) durch Lötaugen (56', 58', bzw. 56", 58") an der Platine (50) fixiert sind.

11. Vorrichtung nach einem der Ansprüche 1 bis 10, **gekennzeichnet durch** eine Auswerteinheit (32) welche mindestens eine elektrische Größe des Stromkreises kontinuierlich misst und auf Basis der gemessenen Werte unterschiedliche Zustände anzeigt.

12. Vorrichtung nach Anspruch 11, **dadurch gekennzeichnet, dass** die Auswerteinheit (32) eine Überbodeneinheit und eine Unterbodeneinheit umfasst, wobei die Unterbodeneinheit, die in unmittelbarer Nähe des Detektors, bzw. im Detektor selbst angeordnet ist, eine aktive Baugruppe umfasst, die mindestens eine elektrische Größe des Stromkreises kontinuierlich misst, eine Vorauswertung dieser Messung vornimmt und auf Basis dieser Vorauswertung festgelegte Signale an die Überbodeneinheit sendet.

13. Vorrichtung nach Anspruch 11 oder 12, **dadurch gekennzeichnet, dass** die Auswerteinheit (32) den Widerstandswert der Schaltung misst und ihn nach einer erfolgten Widerstandsänderung während einer vorgegebenen Zeit auf Stabilität überprüft.

14. Vorrichtung nach Anspruch 10 oder 11, **dadurch gekennzeichnet, dass** der Stromkreis des Detektors (18) eine elektrische Anschlussleitung (30) aufweist und die Auswerteinheit mindestens Anzeigen für folgende Zustände umfasst:
a) Detektor ist in Ordnung;
b) Durchtrennung des Detektors ist erfolgt;
c) Anschlussleitung ist unterbrochen; und
d) Kurzschluss in der Anschlussleitung;

15. Vorrichtung nach Anspruch 14, **dadurch gekennzeichnet, dass** die Auswerteinheit (32) zusätzlich Anzeigen für folgende Zustände umfasst:
e) Kurzschluss an der Trennstelle des Detektors; und
f) unstabiler Widerstandsmesswert.

16. Vorrichtung nach einem der Ansprüche 1 bis 15, **dadurch gekennzeichnet, dass** der Detektor (18) einen Körper umfasst, der durch eine Sollbruchstelle (20) in einen Detektorsockel (22) und in einen Detektorkopf (24) unterteilt ist, wobei der Detektorsockel (22) am ersten Schloss (10) befestigt ist, und der Detektorkopf (24) freitragend in die Schlosskammer (14) des ersten Schlosses (10) hineinragt.

## Claims

1. Device for controlling correct hooking of two sheet pile locks (10,12), wherein the first lock (10) comprises a locking chamber (14) into which a complementary lock part (16) of said second lock (12) penetrates, comprising:
a detector (18) arranged in said locking chamber (14) of said first lock (10) in such a manner that when the two locks (10,12) are correctly hooked, said complementary lock part (16) of said second lock (12) shears said detector;
an electric circuit for determining that said detector (18) has been sheared
**characterised in that**
said electric circuit in the detector comprises a circuitry (28,28'), which presents a first impedance value prior to said shearing of said detector (18) and a second impedance value after said shearing of said detector (18), wherein the two impedance values differ substantially from the impedance value of a short circuit respectively of an interruption of said electric circuit outside of said circuitry.

2. Device according to claim 1, **characterised in that**
said detector (18) comprises one end (24) made from a ferro-magnetic material which is arranged in said locking chamber (14) of said first lock (10) in such a manner that when said two locks (10, 12) are correctly hooked, it is detached from the remainder of said detector (22) by the complementary lock part (16) of the second lock (12), and
the circuitry in the remainder of the detector (22) comprises an inductive switch element of which the inductivity is altered by the detachment of the ferro-magnetic end (24).

3. Device according to claim 1, **characterised in that**
said detector (18) comprises one end (24) with a permanent magnet (26) which is arranged in the locking chamber (14) of said first lock (10) in such a manner that when said two locks (10, 12) are correctly hooked, it is sheared off from the remainder of the detector (22) by the complementary lock part (16) of said second lock (12), and
said electric circuit in the remainder of the detector (22) comprises circuitry (28) which responds to a change in the magnetic field which is caused by the shearing off of the permanent magnet (26).

4. Device according to claim 3, **characterised in that** said circuitry (28) which responds to the change in the magnetic field, comprises a magnetically actuated microswitch (34) with parallel resistor (36) and series resistor (38).

5. Device according to claim 1, **characterised in that**
said detector (18) comprises one end (24) which is arranged in said locking chamber (14) of the first lock (10) in such a manner that when the two locks (10, 12) are correctly hooked, it is sheared off from the remainder of the detector (22) by the complementary lock part (16) of said second lock (12), and
said electric circuit comprises a resistor circuitry (28') which comprises a terminating resistor (R3) in the end to be sheared off of said detector.

6. Device according to claim 5, **characterised in that** said resistor circuitry (28') in the remainder of said detector (22) comprises a first resistor (R1) and a second resistor (R2), wherein said second resistor (R2) is connected in series to said terminating resistor (R3) and said first resistor (R1) is connected in parallel to the series circuit of terminating resistor (R3) and second resistor (R2).

7. Device according to claim 5 or 6, **characterised in that** a diode (44) is connected directly in series to said resistor circuit (28') in such a manner that a direct current can flow through said resistor circuitry (28') only in one direction.

8. Device according to any one of claims 4 to 6, **characterised in that**
said terminating resistor (R3) in said detachable end (24) of said detector (18) and said resistor circuitry in said remainder of said detector (22) are connected to one another via two electrical conductors which form an electrical insulation layer relatively quickly in salt water.

9. Device according to any one of claims 5 to 8, **characterised in that** said resistor circuitry is arranged on a printed circuit board (50) which is subdivided by a perforation (52), wherein the terminating resistor (R3) is located on the one side and the remainder of the circuit is located on the other side of the perforation (52), and two conductors (54', 54") lead between said bores of said perforation (52) connecting the terminating resistor (R3) to the remainder of the circuit.

10. Device according to claim 9, **characterised in that** said two conductors (54', 54") are fixed to said printed circuit board on both sides of said perforation (50) by soldering eyelets (56', 58' respectively 56", 58").

11. Device according to any one of claims 1 to 10, **characterised by** an evaluation unit (32) which continuously measures at least one electrical parameter of the electric circuit and displays different states on the basis of the measured values.

12. Device according to claim 11, **characterised in that** said evaluation unit (32) comprises an above-ground unit and a below-ground unit, wherein the below-ground unit, which is arranged in the immediate proximity of said detector respectively in said detector itself, comprises an active component group, which continuously measures at least one electrical parameter of said electric circuit, carries out a preliminary evaluation of this measurement and on the basis of this preliminary evaluation sends predetermined signals to said above-ground unit.

13. Device according to claim 11 or 12, **characterised in that** said evaluation unit (32) measures the resistance value of the circuit and, after the occurrence of a change in resistance, checks this with reference to stability during a predetermined time.

14. Device according to claim 10 or 11, **characterised in that** said electric circuit of the detector (18) comprises an electrical connecting lead (30) and said evaluation unit comprises at least displays for the following states:
a) detector is OK
b) detector has been sheared
c) connecting lead has been interrupted; and
d) short circuit in the connecting lead.

15. Device according to claim 14, **characterised in that** said evaluation unit (32) comprises additional displays for the following states:
e) short circuit at the separation point of the detector; and
f) measured resistance is unstable.

16. Device according to any one of claims 1 to 15, **characterised in that** said detector (18) comprises a body which is subdivided by a predetermined breaking point (20) into a detector base (22) and a detector head (24), wherein said detector base (22) is attached to said first lock (10) and said detector head (24) projects in an cantilevered manner into said locking chamber (14) of said first lock (10).

## Revendications

1. Dispositif pour contrôler un enclenchement parfait de deux serrures de palplanches (10, 12), la première serrure (10) étant dotée d'une chambre de serrure (14) dans laquelle pénètre un élément complémentaire de serrure (16) de la deuxième serrure (12), comprenant :
un détecteur (18) disposé de telle manière dans la chambre de serrure (14) de la première serrure (10) qu'il sera sectionné par l'élément complémentaire de serrure (16) de la deuxième serrure (12) en cas d'enclenchement parfait des deux serrures (10, 12);
un circuit électrique pour constater le sectionnement du détecteur (18);
**caractérisé en ce que**
le circuit électrique dans le détecteur comprend un montage (28, 28') qui présente une première valeur d'impédance avant le sectionnement du détecteur (18) et une deuxième valeur d'impédance après le sectionnement du détecteur (18), les deux valeurs d'impédance se distinguant sensiblement de la valeur d'impédance d'un court-circuit resp. d'une coupure du circuit électrique à l'extérieur du montage.

2. Dispositif selon la revendication 1, **caractérisé en ce que**
le détecteur (18) comprend une extrémité (24) constituée d'un matériau ferromagnétique, qui est disposée de telle manière dans la chambre de serrure (14) de la première serrure (10) qu'elle sera séparée du détecteur restant (22) par l'élément complémentaire de serrure (16) de la deuxième serrure (12) en cas d'enclenchement parfait des deux serrures (10, 12) ; et
le montage dans le détecteur restant (22) comprend un élément de montage inductif dont l'inductance sera modifiée par la séparation de l'extrémité ferromagnétique (24).

3. Dispositif selon la revendication 1, **caractérisé en ce que**
le détecteur (18) comprend une extrémité (24) dotée d'un aimant permanent (26), qui est disposée de telle manière dans la chambre de serrure (14) de la première serrure (10) qu'elle sera séparée du détecteur restant (22) par l'élément complémentaire de serrure (16) de la deuxième serrure (12) en cas d'enclenchement parfait des deux serrures (10, 12) ; et
le circuit électrique dans le détecteur restant (22) comprend un montage (28) répondant à une modification du champ magnétique, laquelle est provoquée par la séparation de l'aimant permanent (26).

4. Dispositif selon la revendication 3, **caractérisé en ce que** le montage (28) répondant à la modification du champ magnétique comprend un microrupteur (34) à actionnement magnétique doté d'une résistance parallèle (36) et d'une résistance série (38).

5. Dispositif selon la revendication 1, **caractérisé en ce que**
le détecteur (18) comprend une extrémité (24) qui est disposée de telle manière dans la chambre de serrure (14) de la première serrure (10) qu'elle sera séparée du détecteur restant (22) par l'élément complémentaire de serrure (16) de la deuxième serrure (12) en cas d'enclenchement parfait des deux serrures (10, 12); et
le circuit électrique comprend un montage de résistances (28') avec une résistance terminale (R3) dans l'extrémité séparable du détecteur.

6. Dispositif selon la revendication 5, **caractérisé en ce que** le montage de résistances (28') dans le détecteur restant (22) comprend une première résistance (R1) et une deuxième résistance (R2), la deuxième résistance (R2) étant montée en série avec la résistance terminale (R3), la première résistance (R1) étant montée en parallèle au montage en série de la résistance terminale (R3) et de la deuxième résistance (R2).

7. Dispositif selon la revendication 5 ou 6, **caractérisé en ce qu'**une diode (44) est placée immédiatement en amont du montage de résistances (28') de telle sorte qu'un courant continu ne peut parcourir ledit montage de résistances (28') que dans un sens.

8. Dispositif selon l'une des revendications 4 à 6, **caractérisé en ce que** la résistance terminale (R3) dans l'extrémité séparable (24) du détecteur (18) et le montage de résistances dans le détecteur restant (22) sont reliés entre eux par deux conducteurs lesquels forment relativement rapidement une couche d'isolation électrique dans l'eau saline.

9. Dispositif selon l'une des revendications 5 à 8, **caractérisé en ce que** le montage de résistances est placé sur une platine (50) divisée par une perforation (52), la résistance terminale (R3) étant située d'un côté et le montage restant de l'autre côté de la perforation (52), et **en ce que** deux pistes conductrices (54', 54") passent entre les trous de la perforation (52) pour relier la résistance terminale (R3) au montage restant.

10. Dispositif selon la revendication 9, **caractérisé en ce que** les deux pistes conductrices (54', 54"), des deux côtés de la perforation (52), sont fixées sur la platine (50) par des pastilles de brasure (56', 58' resp. 56", 58").

11. Dispositif selon l'une des revendications 1 à 10, **caractérisé par** une unité d'évaluation (32) laquelle mesure continûment au moins une grandeur électrique du circuit et affiche sur la base des valeurs mesurées des états différents.

12. Dispositif selon la revendication 11, **caractérisé en ce que** l'unité d'évaluation (32) comprend une unité sur-sol et une unité sous-sol, l'unité sous-sol, placée à proximité immédiate du détecteur resp. dans le détecteur même, comprenant un bloc actif qui mesure continûment au moins une grandeur électrique du circuit, procède à une préévaluation de cette mesure et envoie sur la base de cette préévaluation des signaux définis à l'unité sur-sol.

13. Dispositif selon la revendication 11 ou 12, **caractérisé en ce que** l'unité d'évaluation (32) mesure la valeur de résistance du montage et la vérifie après une modification de résistance pendant un temps prédéterminé pour déterminer si elle est stable.

14. Dispositif selon la revendication 10 ou 11, **caractérisé en ce que** le circuit du détecteur (18) est doté d'une ligne électrique de raccordement (30) et **en ce que** l'unité d'évaluation comprend au moins des affichages pour les états suivants :
a) le détecteur est intact ;
b) le sectionnement du détecteur a eu lieu ;
c) la ligne de raccordement est coupée ; et
d) court-circuit dans la ligne de raccordement.

15. Dispositif selon la revendication 14, **caractérisé en ce que** l'unité d'évaluation (32) comprend en outre des affichages pour les états suivants :
e) court-circuit au point de sectionnement du détecteur ; et
f) valeur de résistance instable.

16. Dispositif selon l'une des revendications 1 à 15, **caractérisé en ce que** le détecteur (18) comprend un corps divisé par un point destiné à la rupture (20) en un socle de détecteur (22) et une tête de détecteur (24), le socle de détecteur (22) étant fixé à la première serrure (10) et la tête de détecteur (24) s'avançant en porte-à-faux dans la chambre de serrure (14) de la première serrure (10).
